# FASCICULE DE BREVET EUROPEEN

(11) **EP 2 871 436 B1**
(45) Date de publication et mention de la délivrance du brevet: **20.03.2019**
(21) Numéro de dépôt: 14192243.5
(22) Date de dépôt: 07.11.2014
(51) Int. Cl.: F28F 9/00, F02B 29/04, F28F 9/007, F28D 9/00, F28D 21/00

(54) **Échangeur de chaleur comprenant un faisceau d'échange connecté à deux extrémités opposées aux parois du boîtier**
Wärmetauscher, der ein Leitungsbündel zum Wärmeaustausch umfasst, das an zwei entgegengesetzte Enden an die Wände des Behälters angeschlossen ist
Heat exchanger including an exchange beam connected by two opposite ends to the walls of the housing

(30) Priorité: 08.11.2013 FR 1360959
(43) Date de publication de la demande: 13.05.2015
(73) Titulaire: VALEO SYSTEMES THERMIQUES, 78320 Le Mesnil Saint-Denis (FR)
(72) Inventeur: Odillard, Laurent, 72390 Le Luart (FR); Devedeux, Sébastien, 78000 Versailles (FR); Galland, Jean-Pierre, 78690 Les Essarts-le-Roi (FR); Ferlay, Benjamin, 78720 Cernay la Ville (FR)
(74) Mandataire: Metz, Gaëlle

(56) Documents cités:
- EP-A1- 1 785 609
- EP-A1- 2 055 921
- WO-A1-2012/159777
- WO-A2-2007/048603
- DE-A1-102011 100 629
- FR-A1- 2 989 771
- US-A1- 2012 255 709

## Description

### Domaine de l'invention

La présente invention concerne un échangeur de chaleur, par exemple un échangeur de chaleur destiné à un véhicule automobile. Plus précisément, l'invention concerne un échangeur de chaleur permettant l'échange entre un premier fluide et un deuxième fluide, dans lequel le premier fluide est par exemple un fluide gazeux tel que de l'air et le deuxième fluide liquide tel que de l'eau. L'échangeur de chaleur, selon la présente invention, est particulièrement adapté afin d'être utilisé pour le refroidissement de l'air de suralimentation. En particulier, la présente invention se rapporte à un échangeur de chaleur conforme au préambule de la revendication 1 et tel que divulgué par le document WO 2007/048603A2.

### Etat de la technique

De nos jours, les moteurs à combustion des véhicules automobiles sont fréquemment alimentés en air comprimé afin d'améliorer les performances de ces moteurs. Cet air comprimé est souvent désigné à l'aide du terme « air de suralimentation ». L'air comprimé est obtenu en utilisant un compresseur entraîné par les gaz d'échappement. Par conséquent, la compression de l'air a pour effet d'échauffer l'air. Ainsi, il s'avère nécessaire de refroidir l'air comprimé avant son introduction à l'intérieur du moteur, afin d'abaisser la température de l'air avant son introduction dans un cylindre du moteur.

Pour refroidir l'air comprimé, il est connu d'utiliser un échangeur de chaleur comprenant un faisceau d'échange de chaleur constitué d'un assemblage de plaques, positionnées les unes sur les autres et formant en combinaison un conduit permettant de guider un fluide tel qu'un liquide, d'une entrée vers une sortie. Afin d'améliorer l'échange de chaleur, l'assemblage des plaques est complété grâce à des éléments intercalaires ondulés.

Le faisceau d'échange de chaleur est positionné à l'intérieur d'un carter ou boîtier. Ce boîtier est pourvu d'une entrée et d'une sortie pour le deuxième fluide à refroidir, tel que l'air et est adapté pour guider l'air d'une entrée vers une sortie. Le boîtier a la fonction d'une boîte collectrice enveloppant ledit faisceau de chaleur et permettant l'admission et la régulation de l'air de suralimentation. Un tel boîtier est par exemple moulé dans une matière telle que l'aluminium ou le plastique.

En pratique, les parois des boîtiers sont relativement fines et relativement souples. Ainsi, lors de l'utilisation des boîtiers, le volume desdits boîtiers peut augmenter en fonction de l'augmentation de la pression et de la température à l'intérieur des boîtiers.

Le boîtier d'un échangeur de chaleur, selon l'art antérieur, est pourvu d'une ouverture permettant d'introduire le faisceau d'échange de chaleur à l'intérieur du boîtier. Pour ce type d'application, le faisceau d'échange de chaleur est, en principe, connecté à un élément de fermeture tel qu'un capot. Le capot permet de connecter l'assemblage des plaques et des éléments intercalaires ondulés de l'échangeur de chaleur et de fixer l'ensemble contre ladite plaque de connexion. Le capot est pourvu de conduits permettant l'introduction et l'émission du fluide liquide, tel qu'un liquide, à l'intérieur de l'échangeur de chaleur. Le capot fixé au faisceau d'échange réalise une fonction de fermeture de l'ouverture permettant l'introduction de l'échangeur de chaleur. Ainsi, dans un premier temps, le faisceau d'échange de chaleur est enveloppé ou entouré des parois du boîtier et, dans un deuxième temps, entouré du capot.

Dans sa position d'utilisation, le capot, auquel le faisceau d'échange de chaleur est fixé, se trouve en principe positionné de façon essentiellement horizontale, au-dessus dudit faisceau d'échange de chaleur. En d'autres termes, le faisceau d'échange de chaleur est suspendu au capot.

Les échangeurs de chaleur connus de l'art antérieur présentent plusieurs inconvénients. Dans un premier temps, la connexion entre le boîtier et le capot est très fragile et doit résister à la haute pression et aux hautes températures présentes à l'intérieur de l'échangeur de chaleur. De plus, les parois du boîtier peuvent, lors de l'utilisation normale de l'échangeur de chaleur, se déformer sous la pression de l'air chaud présent à l'intérieur dudit échangeur de chaleur. Cette déformation, constante lors de l'utilisation de l'échangeur de chaleur, peut provoquer une usure prématurée du matériau utilisé lors de la fabrication du boîtier. Ainsi, la fiabilité du boîtier peut être altérée.

Dans la mesure où le faisceau d'échange de chaleur est suspendu au capot, le faisceau d'échange de chaleur peut présenter des mouvements pendulaires sous l'influence des vibrations imposées par le fonctionnement du moteur du véhicule avec lequel l'échangeur de chaleur est utilisé. La répétition de ces mouvements pendulaires, tout particulièrement en présence d'un effet de résonnance, peut avoir une influence néfaste sur la fiabilité de l'échangeur de chaleur.

De nos jours, le volume destiné aux échangeurs de chaleur et à leurs composants au sein des véhicules automobiles a tendance à être réduit au profit de l'intégration d'autres dispositifs nécessaires au fonctionnement desdits véhicules automobiles. Par ailleurs, il est important de réduire le poids de tous les composants d'un véhicule, y compris celui de l'échangeur de chaleur. Il est donc important de mettre au point des échangeurs de chaleur compacts permettant une construction relativement légère.

### Objet de l'invention

L'échangeur de chaleur selon la présente invention vise à remédier aux inconvénients des échangeurs de chaleurs, tels que divulgués dans l'état de la technique, en proposant une nouvelle conception quant à la fixation d'un faisceau d'échange de chaleur à l'intérieur du boîtier d'un échangeur de chaleur.

A cet effet, la présente invention concerne un échangeur de chaleur comprenant un boîtier adapté pour envelopper un faisceau d'échange de chaleur, ledit boîtier étant pourvu d'une ouverture permettant de recevoir ledit faisceau d'échange de chaleur à l'intérieur dudit boîtier et d'un faisceau d'échange de chaleur, ledit faisceau d'échange de chaleur comprenant une première extrémité adaptée pour obturer l'ouverture du boîtier lorsque le faisceau d'échange de chaleur est inséré à l'intérieur dudit boîtier, caractérisé en ce que une deuxième extrémité du faisceau d'échange de chaleur opposée à ladite première extrémité est pourvue d'au moins un moyen de fixation se présentant sous la forme d'une cheville, pour fixer ladite deuxième extrémité du faisceau d'échange de chaleur à la paroi du boîtier.

### Brève descriptions des dessins

Les but, objet et caractéristiques de la présente invention ainsi que ses avantages apparaîtront plus clairement à la lecture de la description qui suit, des modes de réalisation préférés d'un échangeur de chaleur selon l'invention, faite en référence aux dessins dans lesquels :
- la figure 1 montre une vue, en perspective, d'un échangeur de chaleur au sein d'un boîtier selon un premier mode de réalisation de la présente invention, avec une partie extérieure du boîtier retirée afin de montrer les éléments présents à l'intérieur dudit échangeur, à titre d'exemple ;
- la figure 2 représente en détail la fixation du faisceau d'échange de chaleur aux parois du boîtier de l'échangeur de chaleur, à titre d'exemple ;
- la figure 3 montre, de façon schématique, la fixation du faisceau d'échange de chaleur sur les parois du boîtier de l'échangeur de chaleur en utilisant un moyen de fixation fixé à l'aide de « snap-fits » à la plaque inférieure du faisceau d'échange de chaleur, à titre d'exemple ;
- la figure 4 représente, de façon schématique, la fixation d'un faisceau d'échange de chaleur aux parois du boîtier de l'échangeur de chaleur, en utilisant un élément réalisé en matière plastique, avant sa déformation, à titre d'exemple ;
- la figure 5 montre la fixation du faisceau d'échange de chaleur aux parois du boîtier de l'échangeur de chaleur en utilisant un élément de fixation réalisé en matière plastique, après l'application d'une certaine quantité de chaleur permettant de modifier la forme dudit élément de fixation, à titre d'exemple ;
- la figure 6 représente la fixation du faisceau d'échange de chaleur aux parois du boîtier de l'échangeur de chaleur en utilisant une fixation comportant des éléments de fixation « mâle » et « femelle », à titre d'exemple.

### Description détaillée des modes de réalisation

La figure 1 montre une vue en perspective d'un mode de réalisation d'un échangeur de chaleur 1 selon la présente invention. Une partie de l'extérieur de l'échangeur de chaleur 1 a été retirée afin de montrer l'intérieur dudit échangeur de chaleur.

L'échangeur de chaleur tel que montré sur la figure 1 est particulièrement adapté pour une utilisation dans l'industrie automobile afin de refroidir l'air de suralimentation (RAS) d'un moteur thermique. L'échangeur de chaleur 1 permet de refroidir l'air de suralimentation par échange thermique avec un premier fluide, comme l'air extérieur, ou un liquide comme, par exemple, l'eau de refroidissement d'un moteur, formant ainsi un échangeur de type air/air ou liquide/air.

Dans un premier temps, l'échangeur de chaleur 1 comprend un collecteur d'admission 2, souvent désigné par l'homme du métier sous la dénomination anglaise « intake manifold ». Le collecteur d'admission 2 est fixé à la culasse de la chambre de combustion du moteur, c'est-à-dire à l'entrée du cylindre. En fonction du régime du moteur, l'air peut être refroidi, totalement, partiellement ou l'air peut ne pas être refroidi. Le collecteur d'admission 2 est connecté à un boîtier ou boîtier 3. Ce boîtier 3 forme une enveloppe pour un faisceau d'échange de chaleur 4 se trouvant à l'intérieur dudit boîtier 3.

Le faisceau d'échange de chaleur 4, selon la présente invention, est positionné à l'intérieur d'un boîtier 3. Ce boîtier 3 est pourvu d'une entrée et d'une sortie pour un premier fluide gazeux et est adapté pour guider ledit premier fluide d'une entrée vers une sortie.

L'échangeur de chaleur 1 selon la présente invention comprend un faisceau d'échange de chaleur 4 constitué d'un assemblage de plaques, positionnées les unes sur les autres et formant en combinaison un conduit permettant de guider un deuxième fluide liquide, utilisé pour refroidir le premier fluide gazeux, d'une entrée vers une sortie. Afin d'améliorer l'échange de chaleur, l'assemblage des plaques est complété grâce à des éléments intercalaires ondulés.

Dans un fonctionnement connu, un premier fluide tel que l'air passe à l'extérieur du faisceau d'échange de chaleur 4 et un deuxième fluide, tel que, par exemple, l'eau du circuit de refroidissement, circule à l'intérieur du faisceau d'échange de chaleur 4 et permet ainsi à l'air d'être refroidi.

Le faisceau d'échange de chaleur 4 est formé d'un assemblage de plaques embouties, encore appelées « demi-lames ». Cependant, l'invention s'applique également à d'autres types de faisceaux, et notamment à des faisceaux comportant des tubes et des ailettes. Le faisceau d'échange de chaleur 4, tel que montré sur la figure 2, est formé d'un empilement de plaques embouties disposées par paires, réalisées à l'identique. Seules les deux plaques d'extrémité formant l'extrémité supérieure et l'extrémité inférieure du faisceau d'échange de chaleur 4, comme montré sur la figure 1, sont de forme différente par rapport aux plaques embouties empilées.

Chaque plaque emboutie présente une forme rectangulaire et comporte une paroi de fond sensiblement plane limitée par un rebord périphérique de forme rectangulaire, qui est surélevé par rapport à la paroi de fond pour former une cuvette peu profonde. Chaque paire de plaques embouties délimite une chambre. L'utilisation d'une plaque de ce type est connue de l'homme du métier.

Les plaques embouties forment le faisceau d'échange de chaleur 4, disposées par paires. Le bossage respectif d'une plaque emboutie appartenant à une paire est en communication avec le bossage respectif d'une plaque emboutie adjacente appartenant à une partie des plaques embouties voisines.

Le faisceau d'échange de chaleur 4 comprend des éléments intercalaires ondulés 5, comme montré sur la figure 2, disposés entre des paires de plaques embouties adjacentes. Les différentes plaques embouties et les éléments intercalaires ondulés 5 sont, selon une technique connue, assemblées grâce à un processus de brasage. Après assemblage, le faisceau d'échange de chaleur 4 délimite des premiers canaux pour le gaz à refroidir, dans lesquels sont présents les éléments intercalaires ondulés 5, et des seconds canaux pour la circulation du liquide de refroidissement obtenu en utilisant des plaques.

L'ensemble des constituants du faisceau d'échange de chaleur 4, les plaques embouties, les éléments intercalaires ondulés 5, les collecteurs d'admission et turbuleurs d'entrée et de sortie du liquide de refroidissement sont avantageusement réalisés dans un alliage d'aluminium, assemblés entre eux et brasés en une seule opération dans un four de brasage.

Comme montré sur la figure 1, la partie supérieure du faisceau d'échange de chaleur 4 est fixée sur un élément de fermeture 6 tel qu'une plaque ou un capot 6. Le capot 6 réalise plusieurs fonctions. Une des fonctions consiste à permettre au capot une entrée et une sortie du liquide de refroidissement au moyen de tubulures disposées sur le capot 6. Par ailleurs, le capot 6 forme l'élément de fermeture du boîtier 3. Ainsi, lorsque l'échangeur de chaleur 1 est assemblé, le faisceau d'échange de chaleur 4 est enveloppé, d'une part par des parois formées par le boîtier 3, et d'autre part par le capot 6.

L'échangeur de chaleur 1 selon la présente invention est pourvu d'éléments de fixation 21, 22 et 23 qui sont fixés à l'extrémité inférieure du faisceau d'échange de chaleur 4. Les éléments de fixation 21, 22 et 23 sont adaptés pour traverser la paroi du boîtier 3 et être fixés à ladite paroi du boîtier 3, par le biais de tout moyen adapté.

Lorsque les éléments de fixation 21, 22 et 23 sont fixés sur la paroi du boîtier 3, plusieurs effets techniques sont réalisés. Notamment, la rigidité de l'échangeur de chaleur 1 augmente. De plus, l'ensemble des éléments de fixation 21, 22 et 23 forme une structure homogène et unie lorsque le côté inférieur du faisceau d'échange de chaleur 4 est fixé aux parois du boîtier 3.

Ainsi, lorsque le faisceau d'échange de chaleur 4 est fixé sur les parois du boîtier 3, lesdites parois du boîtier 3 ne peuvent plus subir de déformation résultant de l'action de l'air chaud et sous pression présent à l'intérieur dudit boîtier 3. La déformation est donc limitée lors de l'utilisation normale d'un échangeur de chaleur 1 selon la présente invention. Par ailleurs, lorsque le côté inférieur du faisceau d'échange de chaleur 4 est fixé sur les parois du boîtier 3, ce faisceau d'échange de chaleur 4 ne peut plus effectuer de mouvement pendulaire. En d'autres termes, l'effet d'usure néfaste engendré par les mouvements pendulaires est donc supprimé.

La figure 2 représente en détail un premier mode de réalisation de l'élément de fixation 21. La figure 2 montre que les parois 31 du boîtier 3 comportent une rupture permettant de laisser passer l'élément de fixation 21. L'élément de fixation 21 est fixé à l'extrémité inférieure d'un faisceau d'échange de chaleur grâce à un processus de brasage. Cela signifie que pendant l'assemblage du faisceau d'échange de chaleur 4, une seule opération, réalisée dans un four de brasage, permet d'assembler un faisceau d'échange de chaleur 4 et de fixer les éléments de fixation 21, 22 et 23 à l'extrémité inférieure du faisceau d'échange de chaleur.

L'élément de fixation 21 peut, par exemple, être fixé sur les parois 31 du boîtier 3 à l'aide d'un écrou (non montré).

La figure 3 montre un deuxième mode de réalisation de la fixation d'un élément de fixation 41. Selon ce mode de réalisation, l'élément de fixation 41 est fixé à l'extrémité inférieure du faisceau d'échange de chaleur 4 grâce à un moyen d'assemblage élastique ou selon la dénomination anglaise « snap-fit ».

La figure 4 représente, de façon schématique, un troisième mode de réalisation de la fixation d'un élément de fixation 51 sur l'extrémité inférieure d'un faisceau d'échange de chaleur 4. L'élément de fixation 51 est réalisé en matière plastique pouvant se déformer sous l'influence d'une source de chaleur. Comme montré sur la figure 4, lorsque l'élément de fixation 51 a traversé la paroi 31 du boîtier 3 montré sur la figure 1, une certaine quantité de chaleur, combiné à une quantité de pression, peut être utilisée pour déformer l'élément de fixation 51 et fixer ainsi la partie inférieure du faisceau de l'échangeur de chaleur 4 sur la paroi 31 du boîtier 3.

Un autre mode de réalisation d'un élément de fixation 61 est montré sur la figure 6. Le premier élément « femelle » peut être fixé ou assemblé, par exemple à l'aide d'un processus de brasage, sur l'extrémité inférieure du faisceau de l'échangeur de chaleur 4. Après assemblage, cet élément de fixation 61 peut être fixé sur la paroi 31 du boîtier 3 grâce à une vis 62 formant l'élément « mâle » de la fixation 25.

Lors de l'utilisation de l'échangeur de chaleur 1 selon la présente invention, il est important que l'enveloppe située autour du faisceau d'échange de chaleur 4 soit étanche. Ainsi, les fixations de la partie inférieure du faisceau d'échange de chaleur 4, sur la paroi 31 du boîtier 3, doivent être réalisées avec soin. Afin d'assurer l'étanchéité du passage des éléments de fixation 21, 22, 23, 41, 51 et 61, il convient de prévoir des éléments d'étanchéité, tels que des anneaux d'étanchéité.

Au sein des exemples de modes de réalisation décrits ci-dessus, il est indiqué que les éléments de fixation 21, 22, 23, 61 peuvent être fixés à l'extrémité inférieure du faisceau d'échange de chaleur 4 grâce à un processus de brasage. Tout autre procédé de fixation d'éléments de fixation peut être envisagé, par exemple, grâce à l'utilisation d'un moyen adhésif adapté.

La figure 5 montre la fixation du faisceau d'échange de chaleur aux parois du boîtier de l'échangeur de chaleur en utilisant un élément de fixation réalisé en matière plastique, après l'application d'une certaine quantité de chaleur permettant de modifier la forme dudit élément de fixation.

La figure 6 représente la fixation du faisceau d'échange de chaleur aux parois du boîtier de l'échangeur de chaleur en utilisant une fixation comportant des éléments de fixation « mâle » et « femelle ».

## Revendications

1. Echangeur de chaleur (1) comprenant un boîtier (3) adapté pour envelopper un faisceau d'échange de chaleur (4), ledit boîtier (3) étant pourvu d'une ouverture permettant de recevoir ledit faisceau d'échange de chaleur (4) à l'intérieur dudit boîtier (3) et d'un faisceau d'échange de chaleur (4), ledit faisceau d'échange de chaleur (4) comprenant une première extrémité adaptée pour obturer l'ouverture du boîtier (3) lorsque le faisceau d'échange de chaleur (4) est inséré à l'intérieur dudit boîtier (3), **caractérisé en ce que** une deuxième extrémité du faisceau d'échange de chaleur (4) opposée à ladite première extrémité est pourvue d'au moins un moyen de fixation (21, 22, 23, 41, 51, 61) se présentant sous la forme d'une cheville, pour fixer ladite deuxième extrémité du faisceau d'échange de chaleur (4) à la paroi du boîtier (31).

2. Echangeur de chaleur (1) selon la revendication 1, dans lequel la paroi du boîtier (3) est pourvue d'une ouverture permettant de laisser passer ledit au moins un moyen de fixation (21, 22, 23, 41, 51, 61) à travers ladite paroi dudit boîtier (31).

3. Echangeur de chaleur (1) selon la revendication 1 ou 2, dans lequel ledit au moins un moyen de fixation (21, 22, 23, 41) est adapté pour recevoir un boulon sur une extrémité libre de l'élément de fixation.

4. Echangeur de chaleur (1) selon la revendication 1 ou 2, dans lequel ledit au moins un moyen de fixation (51) comprend un matériau plastique dont la forme peut être modifiée sous l'influence d'une source de chaleur appliquée sur ledit élément de fixation (51).

5. Echangeur de chaleur (1) selon la revendication 1 ou 2, dans lequel ledit au moins un moyen de fixation comprend un élément « femelle » (61) adapté pour recevoir un élément de connexion de type « mâle » (62).

6. Echangeur de chaleur (1) selon l'une des revendications précédentes, dans lequel le faisceau d'échange de chaleur (4) comprend un assemblage de plaques ainsi que des éléments intercalaires ondulés et dans lequel, les plaques et les éléments intercalaires ondulés et ledit au moins un moyen de fixation (21, 22, 23, 61), sont assemblés au moyen d'un procédé de brasage.

7. Echangeur de chaleur (1) selon l'une des revendications précédentes, dans lequel ledit au moins un moyen de fixation (51, 61) est connecté au faisceau d'échange de chaleur (4) au moyen d'une substance adhésive.

## Patentansprüche

1. Wärmetauscher (1), umfassend einen Behälter (3), der geeignet ist, um ein Wärmetauschbündel (4) zu ummanteln, wobei der Behälter (3) mit einer Öffnung, die ermöglicht, das Wärmetauschbündel (4) im Inneren des Behälters (3) aufzunehmen, und mit einem Wärmetauschbündel (4) versehen ist, wobei das Wärmetauschbündel (4) ein erstes Ende aufweist, das geeignet ist, die Öffnung des Behälters (3) zu verschließen, wenn das Wärmetauschbündel (4) ins Innere des Behälters (3) eingefügt ist,
**dadurch gekennzeichnet, dass** ein zweites Ende des Wärmetauschbündels (4), das dem ersten Ende gegenüberliegt, mit mindestens einem Befestigungsmittel (21, 22, 23, 41, 51, 61) versehen ist, das die Form eines Dübels aufweist, um das zweite Ende des Wärmetauschbündels (4) an der Wand des Behälters (31) zu befestigen.

2. Wärmetauscher (1) nach Anspruch 1, **dadurch gekennzeichnet, dass** die Wand des Behälters (3) mit einer Öffnung versehen ist, die ermöglicht, das mindestens eine Befestigungsmittel (21, 22, 23, 41, 51, 61) durch die Wand des Behälters (31) durchgehen zu lassen.

3. Wärmetauscher (1) nach Anspruch 1 oder 2, wobei das mindestens eine Befestigungsmittel (21, 22, 23, 41) geeignet ist, einen Bolzen auf einem freien Ende des Befestigungselements aufzunehmen.

4. Wärmetauscher (1) nach Anspruch 1 oder 2, wobei das mindestens eine Befestigungsmittel (51) einen Kunststoff aufweist, dessen Form unter der Einwirkung einer Wärmequelle, die auf das Befestigungselement (51) angewendet wird, geändert werden kann.

5. Wärmetauscher (1) nach Anspruch 1 oder 2, wobei das mindestens eine Befestigungsmittel ein "weibliches" Element (61) aufweist, das geeignet ist, ein "männliches" Verbindungselement (62) aufzunehmen.

6. Wärmetauscher (1) nach einem der vorhergehenden Ansprüche, wobei das Wärmetauschbündel (4) eine Anordnung von Platten und gewellte Zwischenelemente aufweist und wobei die Platten und die gewellten Zwischenelemente und das mindestens eine Befestigungsmittel (21, 22, 23, 61) mittels eines Lötverfahrens zusammengefügt sind.

7. Wärmetauscher (1) nach einem der vorhergehenden Ansprüche, wobei das mindestens eine Befestigungsmittel (51, 61) mittels einer Haftsubstanz mit dem Wärmetauschbündel (4) verbunden ist.

## Claims

1. Heat exchanger (1) comprising a housing (3) designed to envelop a heat-exchange core bundle (4), said housing (3) being provided with an opening that allows said heat-exchange core bundle (4) to be housed inside said housing (3), and with a heat-exchange core bundle (4), said heat-exchange core bundle (4) comprising a first end designed to plug the opening of the housing (3) when the heat-exchange core bundle (4) is inserted inside said housing (3), **characterized in that** a second end of the heat-exchange core bundle (4), opposite said first end, is provided with at least one fastening means (21, 22, 23, 41, 51, 61) in the form of a peg, for fastening said second end of the heat-exchange core bundle (4) to the wall of the housing (31).

2. Heat exchanger (1) according to Claim 1, in which the wall of the housing (3) is provided with an opening allowing said at least one fastening means (21, 22, 23, 41, 51, 61) to pass through said wall of said housing (31).

3. Heat exchanger (1) according to Claim 1 or 2, in which said at least one fastening means (21, 22, 23, 41) is designed to accept a bolt on a free end of the fastener.

4. Heat exchanger (1) according to Claim 1 or 2, in which said at least one fastening means (51) comprises a plastics material the shape of which can be altered under the influence of a heat source applied to said fastener (51).

5. Heat exchanger (1) according to Claim 1 or 2, in which said at least one fastening means comprises a "female" component (61) designed to accept a connecting component of the "male" type (62).

6. Heat exchanger (1) according to one of the preceding claims, in which the heat-exchange core bundle (4) comprises an assembly of plates and corrugated interlayers, and in which the plates and the corrugated interlayers and said at least one fastening means (21, 22, 23, 61), are assembled using a brazing method.

7. Heat exchanger (1) according to one of the preceding claims, in which said at least one fastening means (51, 61) is connected to the heat-exchange core bundle (4) using an adhesive substance.
